# EUROPÄISCHE PATENTSCHRIFT

(11) **EP 0 072 451 B1**
(45) Veröffentlichungstag und Bekanntmachung des Hinweises auf die Patenterteilung: **26.02.1986**
(21) Anmeldenummer: 82106525.7
(22) Anmeldetag: 20.07.1982
(51) Int. Cl.: H01F 27/26, H01F 15/10

(54) **Verfahren zum Montieren und Justieren eines Transformators**
Methode of mounting and adjusting a transformer
Procédé pour le montage et le réglage d'un transformateur

(30) Priorität: 30.07.1981 DE 3130049
(43) Veröffentlichungstag der Anmeldung: 23.02.1983
(73) Patentinhaber: Rensch, Jürgen, D-42653 Solingen (DE)
(72) Erfinder: Rensch, Jürgen, D-42653 Solingen (DE)
(74) Vertreter: Niemann, Uwe, Dr.-Ing.

## Beschreibung

Die Erfindung betrifft ein Verfahren zum Montieren und Justieren eines Transformators, insbesondete für Vorschaltgeräte von Gasentladungslampen oder dergleichen, mit einem geteilten Kern und einem Spulenkörper, wobei die mit dem Spulenkörper zusammengefügten Kernhälften zwischen federnden Profilschenkeln von sich in Richtung der Spulenachse erstreckenden Bügeln verklemmt werden, wobei die Federkraft der Profilschenkel senkrecht zur Spulenachse gereichtet ist.

Derartige Transformatoren, die auch als Streufeldtransformatoren bezeichnet werden, sind bekannt(DE-C-959 033) Man benutzt sie z.B. in Vorschaltgeräten von Leuchtstoffröhren, die im Freizeitbereich, z.B. auf Booten und in Wohnwagen, angebracht werden. Mit diesen Transformatoren wird die vorhandene Niederspannung auf eine für die Leuchtstoffröhre geeignete Spannung hochtransformiert. Gleichzeitig funktioniert ein solcher Transformator als Zündeinrichtung für die Leuchtstoffröhre, weil er der Röhre zunächst eine höhere Spannung zuführt, die bei Nennbetrieb der Röhre auf die sogenannte Brennspannung zusammenbricht.

Ein wesentliches problem bei derartigen Transformatoren ist die Anpassung der Betriebsparameter an die jeweilige Leuchtstoffröhre, insbesondere die Anpassung der Induktivität des Transformators. Bekannt sind Transformatoren, bei denen der Abstand zwischen den Kernhälften durch eine sogenannte Luftspaltbeilage eingestellt wird. Die beiden Kernhälften sind dann in einem Bügelsystem gehalten und werden mittels einer Feder in Richtung der Spulenachse zusammengepreßt. Damit läßt sich die Induktivität eines solchen Transformators aber nur sehr ungenau einstellen, denn die Kernhälften selbst besitzen ganz erhebliche Herstellungstoleranzen, die sich auf die Induktivität auswirken, und außerdem wird die Induktivität auch durch sehr geringe Anderungen des Abstandes der Kernhälften ganz erheblich beeinflußt. Dieser Einfluß nimmt zu mit abnehmender Größe der Transformatoren, so daß deren Induktivität bis zu 25 % von dem gewünschten Wert abweichen kann.

Aus der Praxis ist ein Verfahren zur Einstellung der Induktivität von Transformatoren bekannt, deren Abmessungen in der Größenordnung von 1 - 2 cm liegen, bei dem zunächst die Kernhälften und der Spulenkörper zusammengefügt werden und dann der Spulenkörper an ein Meßgerät angeschlossen wird. Dann werden die beiden Kernhälften unter Beobachtung des Meßgerätes so weit zusammengeführt, bis der gewünschte Meßwert (Induktivität) erreicht ist.

Nunmehr wird in den Spalt zwischen den einander zugeordneten Enden der Kernhälften ein Klebstoff gespritzt, der aushärtet. Die Kernhälften werden dann lediglich durch den Klebstoff zusammengehalten. Bügel sind überflüssig. Abgesehen davon, daß bei diesem Verfahren die Klebstoffmenge überdosiert werden muß und deswegen große Teile des Transformators mit Klebstoff bedeckt sind, erreicht man auch damit keine wesentliche Verbesserung im Hinblick auf die Einstellung der Kennwerte des Transformators, weil jeder Klebstoff nach Aushärten schrumpft, wodurch im Ergebnis der Abstand zwischen den Kernhälften wiederum verändert wird. Die Abweichungen der Induktivität vom gewünschten Wert liegen immer noch bei ca. 10 %.

Daneben gibt es Transformatoren, insbesondere Transformatoren mit einem Schalenkern, deren Betriebsparameter mechanisch einstellbar sind, z.B. mit einem verstellbaren Gewindekern. Andere Transformatoren besitzen verstellbare Joche oder dergleichen. Eine derartige mechanische Einstellung ist aber nur bei Transformatoren möglich, die hinreichend große Abmessungen besitzen. Wenn die Abmessungen des Transformators in einer Größenordnung von 1 - 2 cm oder weniger liegen, lassen sich derartige Einrichtungen nicht mehr unterbringen. Aufgabe der Erfindung ist es, ein Verfahren der eingangs beschriebenen Gattung anzugeben, mit dem sich die Kenngrö-ßen von Transformatoren, insbesondere auch von Transformatoren mit kleinen Abmessungen und mit gesinterten Kernen, zuverlässig und dauerhaft einstellen lassen.

Diese Aufgabe wird dadurch gelöst, daß die Kernhälften mit gegenseitigem Abstand zwischen den federnden Profilschenkein liegen, daß die Kernhälften dann unter Überwindung der auf sie einwirkenden federkraftbedingten Reibungskräfte sowie unter Kontrolle eines an den Spulenkörper angeschlossenen Meßgerätes in Richtung der Spulenachse gegeneinander bewegt werden, bis das Meßgerät den gewünschten Wert anzeigt, und daß die Kernhälften anschließend mit den Bügeln kaltverschweißt oder verklebt werden.

Bei diesem Verfahren können sich die Kernhälften während des Justierens nur unter der Wirkung äußerer, definierter Kräfte gegeneinander verschieben und keine unerwünschten Rückstellbewegungen ausführen. Auch nach Beendigung des Justiervorganges in der erreichten relativen Position werden keine Rückstellkräfte wirksam, und die Kernhälften können fixiert werden. Das gelingt nur deshalb, weil die Kernhälften zwischen federnden Profilschenkein eingeklemmt sind, deren Federkraft senkrecht zur Spulenachse gerichtet ist. Anders ausgedrückt, ist diese Federkraft senkrecht zu der äußeren Verschiebekraft gerichtet. Sie kann deshalb nicht zu einer nachträglichen, unerwünschten Verschiebung der beiden Kernhälften führen. Die senkrecht zur Spulenachse und damit zur Verschiebekraft gerichtete Federkraft ermöglicht aber auch eine Verschiebung der Kernhälften in Richtung der Spulenachse, ohne daß bei Nachlassen der Verschiebekraft eine Rückstellung oder Rückfederung eintritt, die die Justierung verfälschen würde.

Die Bügel bzw. deren Profilschenkel werden auch zum Fixieren eingesetzt, d.h. jede Kernhälfte wird unabhängig von der anderen an den Bügeln durch Verkleben oder Kaltverschweißen befestigt, womit im Ergebnis erreicht wird, daß die Bügel beim fertigen Transformator auch als Abstandshalter zwischen den beiden Kernhälften funktionieren.

Überraschenderweise lassen sich damit die Remwerte auch von sehr Weinen Tansformatoren, deren Abmessungen in der Größenordung von 1 - 2 cm und darunter liegen, mit extremer Genauigkeit einstellen, d. h. mit Abweichungen, die unterhalb von 1 % des gewünschten Wertes liegen. Das gilt sowohl für Transformatoren mit E- oder M-Kernen als auch für Transformatoren mit Schalenkernen, und zwar unabhängig davon, ob die Kferne sogenannte Sinterkerne oder aus Blechpaketen aufgebaut sind.

Nach bevorzugter Ausführungsform der Erfindung sollen die Federn von Profilschenkeln der Bügelprofile gebildet sein, wobei die Federkräfte einander zugeordneter Profilschenkel aufeinader zu oder voneinander weg gerichtet sind. Handelt es sich beispielsweise um einen Transformator mit E- oder M-Rern, dessen Schenkel im wesentlichen rechteckige Querschnitte besitzen, dann können die Bügel ein U-förmiges Profil besitzen, das den oder die Schenkel überfaßt, wobei die Federkräfte der U-Schenkel aufeinander zu gerichtet sind. Bei geschlitzten Schalenkernen wird man Bügelprofile verwenden, deren in den Schlitz eingreifende Profilschenkel sich federnd auseinaderspreizen.

Es liegt jedoch im Rahmen der Erfindung die Bügel selbst als Federn auszubilden und dazu an einem Ende über einen Bügelträger miteinander zu verbinden. Diese Ausführung eignet sich insbesondere für Transformatoren mit ungeschlitzten Schalenkemen, wobei die Federkräfte der Bügel zur Spulenachse hin gerichtet sind.

In allen Fällen reichen die Federkräfte aus, um den eingestellten Abstand der beiden Kernhälften solange zu erhalten, bis der zwischen Bügel und Kernhälften eingebrachte Klebstoff ausgehärtet ist. Um auch für das Einbringen des Rlebstoffes definierte Verhältnisse zu schaffen, geht ein Vorschlag der Erfindung dahin, daß die Profile der Bügel an ihren den Kernhälften zugewandten Seiten Vorsprünge oder quer zur Spulenachse gerichtete Rippen aufweisen. Die Profile der Bügel liegen folglich mit den Vorsprüngen oder Rippen an den Kernhälften an und bilden im übrigen einen schmalen Spalt, in den der Klebstoff vom Ende der Bügel eingebracht werden kann. Vorzugsweise werden die Spalte so bemessen, daß der Klebstoff unter der Wirkung von Kapillarkräften in den Spalt einfließt. Dann kann die Klebstoffmenge entsprechend bemessen werden. Die Rippen können beispielsweise aus dem Profil bzw. aus den Profilschenkein abgebogene federnde Laschen sein.

Zweckmäßig wird man Bügel aus einem nichtmagnetisierbaren Material, insbesondere aus Aluminium oder Messing oder auch aus Kunststoff, einsetzen, weil sonst durch die Bügel selbst die Kennwerte des Transformators zusätzlich verändert werden. Der Kleber kann ein Runststoff-Weber sein, und zwar sowohl ein Einomponentenleber als auch ein ZweikomponentenWeber. Das schließt nicht aus, daß auch magnetisierbare Materialien eingesetzt werden können.

Im folgenden werden in der Zeichnung dargestellte Ausführungsbeispiele der Erfindung erläutert; es zeigen:
Fig. 1 in schematischer Darstellung und vergrößert die Seitenansicht eines Transformators für ein Vorschaltgerät einer Leuchtstofflampe,
Fig. 2 eine Draufsicht auf den Trafo nach Fig. 1,
Fig. 3 die Ansicht eines Bügels,
Fig. 4 einen Schnitt in Richtung IV - IV durch den Bügel nach Fig. 3,
Fig. 5 eine Stirnansicht des Bügels nach Fig. 3,
Fig. 6 eine andere Ausfünrungsform des Bügels nach Fig. 3,
Fig. 7 einen Schnitt in Richtung VII - VII durch den Bügel nach Fig. 6,
Fig. 8 eine Stirnansicht des Bügels nach Fig. 6,
Fig. 9 eine andere Ausführungsform des Bügels nach Fig. 3,
Fig. 10 eine Draufsicht auf den Bügel nach Fig. 9,
Fig. 11 eine abgewandelte Ausführungsform des Bügels nach Fig. 9
Fig. 12 eine Draufsicht auf den Bügel nach Fig. 11
Fig. 13 eine abgeänderte Ausfünrungsform des Bügels nach Fig. 6,
Fig. 14 einen Schnitt in Richtung XIV - XIV durch den Bügel nach Fig. 13,
Fig. 15 eine Stirnansicht des Bügles nach Fig. 13,
Fig. 16 einen Transformator mit Bügeln nach Fig. 12 -15 auf einer Leiterplatte.

Der dargestellte Transformator besitzt zwei Kernhälften 1, 2, bei denen es sich um gesinterte E-Kenne hadelt, sowie einen Spulenkörper 3 mit Anschlußstiften 4. Die jeweils äußeren, einader gegenüberliegenden Rernschenkei 5, 6 bzw. 7, 8 der beiden Rernhälften 1, 2 sind klemmend in U-förmigen Bügeln 9 bzw. 10 gehalten. Die U-Schenkel 11, 12 jedes Bügels 9 bzw. 10 sind so eingestellt, daß sie klemmend auf die Rernschenkel 5, 6 bzw. 7, 8 aufgeschoben werden können, wobei die jeweiligen Federkräfte senkrecht zur Spulenachse wirken. An den Innenseiten der U-Schenkel11, 12 befinden sich eingeprägte Rippen 13, so daß zwischen der Innenseite jedes U-Schenkels 11 bzw. 12 und der zugeordneten Außenseite der Rernschenkel 5 - 8 ein Spalt 14 verbleibt. Beim dargestellten Ausführungsbeispiel sind die Rippen 13 so angeordnet, daß jeder Rernschenkel 5 - 8 auf jeweils zwei Rippen 13 jedes U-Schenkels 11, 12 abgestützt ist.

Zur Einstellung des Abstandes 15 zwischen den einander zugeordneten Enden der Kernschenkel 5, 6 bzw. 7, 8 und damit der Kennwerte des Transformators, z.B. seiner Induktivität, werden die Kernhälften 1, 2 und der Spulenkörper 3 zunächst lose vormontiert und dann die Bügel 9, 10 derart auf die einander zugeordneten Rernschenkel 5, 6 bzw. 7, 8 klemmend aufgeschoben, daß ein verhältnismäßig großer Abstand 15 zwischen den zugeordneten Enden der Kernschenkel 5, 6 bzw. 7, 8 verbleibt. Dann wird der so vorbereitete Transformator über die Anschlußstifte 4 an ein geeignetes Meßgerät angeschlossen, mit dem beispielsweise die Induktivität gemessen werden kann. Dann werden die beiden Rernhälften 1,2 in Richtung der Spulenachse solage gegeneinanderbewegt, bis das Meßgerät den gewünschten Wert anzeigt. Die Bewegung der Kernhälften 1, 2 erfolgt dabei gegen die Wirkung der auf sie einwirkenden, durch die Federkraft der Profilschenkel 11, 12 erzeugten Reibungskräfte, die jedoch einen einmal eingestellten Abstand 15 nicht beeinflussen können, da sie senkrecht zur Spulenachse gerichtet sind. Wenn der gewühschte Meßwert und damit der gewünschte Abstand 15 erreicht ist, wird eine gegebenenfalls dosierte, geringe Menge Klebstoff in den Spalt 14 eingebracht, welcher Klebstoff sich darin unter der Wirkung von Rapillarkräften verteilt. Es genügt, wenn der Spalt bis etwa zur nächsten Rippe 13 mit Klebstoff ausgefüllt ist. Bei dem Klebstoff kann es sich um einen Einkomponentenkleber oder einen Zweikomponentenkleber handeln. Wenn der Klebstoff beim Aushärten schrumpft, wird auch dadurch der eingestellte Abstand 15 nicht beeinflußt oder verändert, denn die Schrumpfspannungen des Klebstoffes wirken ebenfalls senkrecht zur Spulenachse.

Der oder die auf diese Weise eingestellten Kennwerte des Transformators können sich folglich nicht mehr verande nn.

Die Figuren 3 - 5 zeigen den Bügel 9 mit weiteren Einzelheiten.

In den Figuren 6 - 8 ist eine andere Ausführungsform eines Bügels 9 dargestellt, bei dem die Rippen 13 von abgewinkelten Laschen 16 gebildet sind, die durch teilweises Abtrennen der U-Schenkel 11, 12 vom zugeordneten U-Steg des Bügels 9 erzeugt sind.

Bei der in den Figuren 9 und 10 dargestellten Ausführung sind die Bügel 9, 10 an einem Ende über einen Bügelträger 17 miteinander verbunden. Der Bügelträger 17 weist ebenfalls ein U-Profil auf. Die Bügel 9, 10 sind federnd derart an dem Bügelträger 17 angeschlossen,daß ihre federnde Kräfte aufeinander zu gerichtet sind. Zusätzlich können die U-Schenkel der Bügel 9, 10 eigene Federkräfte entwickeln, wie bei der Ausführung nach den Figuren 3 - 5. Werden jedoch die Kernhälften 1, 2 des in Figur 1 dargestellten Transformators mit dem rahmenartigen Bügel nach Figur 9 und 10 klemmend gehalten, dann wirken die Federkräfte der Bügel 9, 10 ebenfalls senkrecht zur Spulenachse, so daß ein eingestellter Abstand 15 der Kernhälften 1, 2 durch diese Federkräfte nicht beeinfußt wird.

Die in den Figuren 11 und 12 dargestellte Ausführung eignet sich insbesondere für Transformatoren mit Schalenkennen. Die Bügel 9, 10 weisen jeweils ein kreisabschnittförmiges Profil auf, dessen Radius dem Radius des Schalenkerns angepaßt ist. Über den Bügelträger 17 sind die beiden Bügel 9, 10 federnd derart miteinander verbunden, daß ihre Federkräfte radial auf den Schalenkern einwirken. Die Einstellung eines Transformators mit Schalenkenn erfolgt wie oben beschrieben.

Es versteht sich, daß auch bei den Ausführungen nach den Figuren 9 - 12 die Innenseiten der Bügel 9, 10 mit nicht dargestellten Rippen versehen sein können, um definierte Spalte zwischen den Innenseiten der Bügel 9, 10 und den zugeordneten Außenseiten der Kernhälften zu bilden.

Bei der in den Figuren 13 - 15 dargestellten Ausführung sind nur die Profilschenkel 12 von freigeschnittenen und abgewinkelten Laschen gebildet, während die Profilschenkel 11 glatt sind. Das hat den Vorteil, daß die Kernhälften 1 bzw. 2 von den federnden Profilschenkeln 12 gegen die glatten Profilschenkel 11 gedrückt und dadurch beim Justieren besser geführt sind. Außerdem weisen die in den Figuren 13 - 15 dargestellten Bügel 9 einseitig einen vorstehenden Steckzapfen 18 auf.

Die Funktion dieses Steckzapfens ergibt sich aus Fig. 16, die zeigt, daß der dargestellte Transformator gleich auf einer Leiterplatte 19 montiert und justiert wird. Dazu werden auf die beiden gegenüberliegenden Seiten der unteren Kernhälfte 2 Bügel 9 bzw. 10 aufgeklemmt und wird der nicht dargestellte Spulenkörper auf die Kernhälfte 2 aufgesetzt. Diese Baueinheit wird darn derart auf die Leiterplatte 19 gesetzt, daß sowohl die Anschluß-stifte 4 des Spulenkörpers als auch die Steckzapfen 18 der Bügel 9 bzw. 10 zugeordnete Öffnungen der Leiterplatte 19 durchfassen. Anschlußstifte 4 und Steckzapfen 18 werden dann an der Leiterplatte 19 durch Löten festgelegt. Damit sind auch die untere Kernhälfte 2, der Spulenkörper und die Bügel 9 bzw. 10 an der Leiterplatte 19 befestigt. Eine zusätzliche Verklebung oder Kaltverschweißung ist nicht erforderlich. Nunmehr wird die obens Kernhälfte 1 in die Bügel eingeführt und dabei, wie oben beschrieben, der Transformator justiert. Dabei kann auch die weiterhin auf der Leiterplatte 19 vorhandene Schaltung einbezogen werden.

## Patentansprüche

1. Verfahren zum Montieren und Justieren eines Transformators, insbesondere für Vorschaltgeräte von Gasentladungslampen oder dergleichen, mit einem geteilten Kern und einem Spulenkörper (3), wobei die mit dem Spulenkörper (3) zusammengefügten Kernhälften (1, 2) zwischen federnden Profilschenkein (11, 12) von sich in Richtung der Spulenachse erstreckenden Bügeln (9, 10) verklemmt werden, wobei die Federkraft der Profilschenkel senkrecht zur Spulenachse gerichtet ist, dadurch gekennzeichnet, daß die Kernhälften (1, 2) mit gegenseitigem Abstand zwischen den federnden Profilschenkein (11, 12). liegen, daß die Kernhälften (1, 2) dann unter Überwindung der auf sie einwirkenden federkraftbedingten Reibungskräfte sowie unter Kontrolle eines an den Spulenkörper (3) angeschlossenen Meßgerätes in Richtung der Spulenachse gegeneinander bewegt werden, bis das Meßgerät den gewünschten Wert anzeigt, und daß die Kernhälften (1, 2) an-schließend mit den Bügeln (9, 10) kaltverschweißt oder verklebt werden.

2. Verfahren nach Anspruch 1, gekennzeichnet durch die Verwendung von Profilbügeln (9, 10) mit im wesentlichen U-förmigen Profilschenkein (11, 12), deren Federkräfte aufeinander zu oder voneinander weg gerichtet sind.

3. Verfahren nach Anspruch 1 oder 2, gekennzeichnet durch die Verwendung von Bügeln (9, 10), die an einem Ende über einen Bügelträger (17) miteinander verbunden sind.

4. Verfahren nach einem der Ansprüche 1 - 3, gekennzeichnet durch die Verwendung von Bügeln (9, 10), die an ihren den Kernhälften (1, 2) zugewandten Seiten Vorsprünge oder quer zur Spulenachse gerichtete Rippen (13) aufweisen.

5. Verfahren nach Anspruch 4, gekennzeichnet durch die Verwendung von Bügeln (9, 10), bei denen wenigstens eine Rippe (13) von aus dem Profil bzw. aus den Profilschenkeln (11, 12) abgebogenen federnden Laschen (16) gebildet ist.

6. Verfahren nach einem der Ansprüche 1 - 5, dadurch gekennzeichnet, daß der Raum (14) zwischen dem offenen Ende der Bügel (9, 10) und den Vorsprüngen oder Rippen (13) mit Kleber ausgefüllt wird.

7. Verfahren nach einem der Ansprüche 1 - 6, gekennzeichnet durch die Verwendung von Bügeln (9,10) aus einem nicht magnetisierbaren Material.

8. Verfahren nach Anspruch 7, gekennzeichnet durch die Verwendung von Bügeln (9, 10) aus Aluminium, Kupfer, Federbronze oder Messing.

9. Verfahren nach Anspruch 7, gekennzeichnet durch die Verwendung von Bügeln (9, 10) aus Kunststoff.

10. Verfahren nach einem der Ansprüche 1 - 9, gekennzeichnet durch die Verwendung eines elektrisch neutralen Klebers als Haftvermittler.

11. Verfahren nach einem der Ansprüche 1 - 9 unter Verwendung von Bügeln, die wenigstens einseitig einen vorstehenden Steckzapfen aufweisen, dadurch gekennzeichnet, daß der Spulenkörper (3) mit einer Kernhälfte (2) und darauf aufgeklemmten Bügeln (9, 10) auf eine Leiterplatte (19) gesetzt wird, daß die Anschlußstifte (4) des Spulenkörpers (3) und die Steckzapfen (18) der Bügel (9, 10) an die Leiterplatte (19) angelötet werden und daß dann die zweite Kernhälfte (1) so weit in die Bügel (9, 10) eingeführt wird, bis der Transformator justiert ist.

## Claims

1. A method for assembly and adjustment of a transformer, in particular for ballasts of gas discharge lamps or suchlike, with a divided core and a bobbin (3), the halves of the core (1, 2) joined with the bobbin being clamped between the springable section flanges (11, 12) of the stirrups (9, 10) extending into the direction of the coil axis, the spring resistance of the section flanges being directed vertically to the core axis, characterized in, that the core halves (1, 2) are arranged with mutual distance between the springable section flanges (11,12), that the core halves (1, 2) by overcoming the frictional forces conditional on the spring resistance acting upon them as well as by checking by means of a measuring device connected to the bobbin (3) will then be moved in direction of the core axis against each other until the measuring instrument indicates the desired value, and that subsequently to this the core halves (1, 2) will be cold welded or cemented on the stirrups (9, 10).

2. A method according to claim 1, characterized by the use of section stirrups (9, lo) with essentially U-shaped section flanges (11, 12) the spring resistances of which are directed to each other or away from each other.

3. A method according to claim 1 or 2, characterized by the use of stirrups (9, lo) which are connected with each other at one end by means of a stirrup support (17).

4. A method according to one of the claims 1 - 3, characterized by the use of stirrups (9, 10) which are provided with projections or ribs (13) arranged in transverse direction to the core axis on their sides facing the core halves (1, 2).

5. A method according to claim 4, characterized by the use of stirrups (9, 10) with which at least one rib (13) is formed by springable shackles (16) which are bent off from the section or the section flanges (11, 12), respectively.

6. A method according to one of the claims 1 - 5, characterized in that the space (14) existing between the open end of the stirrups (9, lo) and the projections or ribs (13) is filled up with a bonding agent.

7. A method according to one of the claims 1 - 6, characterized by the use of stirrups (9, 10) consisting of a non-magnetizable material.

8. A method according to claim 7, characterized by the use of stirrups (9, 10) consisting of aluminum, copper, spring bronze or brass.

9. A method according to claim 7, characterized by the use of stirrups (9, 10) consisting of plastic.

10. A method according to one of the claims 1 - 9, characterized by the use of an electrical neutral adhesive acting as bonding agent.

11. A method according to one of the claims 1 - 9 by the use of stirrups which at least on one side are provided with a center spigot characterized in that the bobbin (3) with one of the core halves (2) and the clamp connected stirrups (9, 10) thereon is placed on a printed circuit board (19), that the connecting pins (4) of the bobbin (3) and the center spigots (18) of the stirrups (£1, 10) will be soldered to the printed circuit board (19), and that after this the other core half (1) will be introduced into the stirrups (9, 10) until the transformer is adjusted.

## Revendications

1) Procédé pour le montage et l'ajustement d'un transformateur en particulier pour appareils auxiliaires de lampes luminescentes à gaz ou similaires, muni d'un noyau divisé et d'un corps de bobine (3), dans lequel on bloque les moitiés de noyau (1, 2) assemblées au corps de bobine (3) entre des ailes élastiques de profil (11, 12) d'étriers (9, 10) s'étendant dans la direction de l'axe de la bobine, la force élastique des ailes de profil étant dirigée vers l'axe de la bobine, moitiés de noyau (1, 2) sont situées avec espacement mutuel entre les élastiques de profil (11, 12), en ce que l'on déplace alors relativement les moitiés de noyau (1,2) dans la direction de l'axe de la bobine, en surmontant les forces de frottement dues à la force élastique qui agissent sur elles ainsi qu'en contrôlant un instrument de mesure relié au corps de bobine (3), jusqu'à ce que l'instrument de mesure indique la valeur désirée, et en ce qu'ensuite, on soude à froid ou on colle les moitiés de noyau (1, 2) avec les étriers (9, 10).

2) Procédé selon la revendication 1, caractérisé par l'utilisation d'étriers profilés (9, 10) munis d'ailes de profil pratiquement en U (11, 12), dont les forces élastiques sont dirigées l'une vers l'autre ou à l'opposé l'une de l'autre.

3) Procédé selon l'une des revendications 1 et 2, caractérisé par l'utilisation d'étriers (9, 10) qui sont reliés entre eux à une extrémité par l'intermédiaire d'un support d'étriers (17).

4) Procédé selon l'une des revendications 1 à 3, caractérisé par l'utilisation d'étriers (9, 10) qui présentent, à leurs côtés tournés vers les moitiés de noyau (1,2), des saillies ou des nervures (13) dirigées transversalement à l'axe de la bobine.

5) Procédé selon la revendication 4, caractérisé par l'utilisation d'étriers (9, 10) sur lesquels au moins une nervure (13) est formée par des pattes élastiques (16) recourbées par rapport au profilé ou aux ailes de profil (11, 12).

6) Procédé selon l'une des revendications 1 à 5, caractérisé en ce que l'on remplit d'adhésif l'espacement (14) entre l'extrémité ouverte des étriers (9, 10) et les saillies ou nervures (13).

7) Procédé selon l'une des revendications 1 à 6, caractérisé par l'utilisation d'étriers (9, 10) en matière non magnétisable.

8) Procédé selon la revendication 7, caractérisé par l'utilisation d'étriers (9, 10) en aluminium, en cuivre, en bronze à ressort ou en laiton.

9) Procédé selon la revendication 7, caractérisé par l'utilisation d'étriers (9, 10) en matière synthétique.

10) Procédé selon l'une des revendications 1 à 9, caractérisé par l'utilisation d'un adhésif électriquement neutre comme agent d'accrochage.

11) Procédé selon l'une des revendications 1 à 9, avec utilisation d'étriers qui présentent au moins d'un côté une broche d'insertion en saillie, caractérisé en ce que l'on pose le corps de bobine (3), avec une moitié de noyau (2) et des étriers (9, 10) bloqués dessus, sur une plaque conductrice (19), en ce que l'on brase les broches de connection (4) du corps de bobine (3) et les broches d'insertion (18) des étriers (9, 10) sur la plaque conductrice (19) et en ce qu'alors on introduit la deuxième moitié du noyau (1) dans les étriers (9, 10) jusqu'à ce que le transformateur soit ajusté.
